# FASCICULE DE BREVET EUROPEEN

(11) **EP 1 450 101 B1**
(45) Date de publication et mention de la délivrance du brevet: **22.07.2009**
(21) Numéro de dépôt: 04290369.0
(22) Date de dépôt: 12.02.2004
(51) Int. Cl.: F23L 17/04, F23L 17/12, F23J 13/04

(54) **Conduit terminal pour conduit de cheminée à double paroi**
Endrohr für ein kombiniertes Luft-Abgasrohr
Terminal duct for balanced flue

(30) Priorité: 19.02.2003 FR 0302197
(43) Date de publication de la demande: 25.08.2004
(73) Titulaire: Participation Gestion Développement Industriel - P.G.D.I.-S.A., 35760 Saint-Grégoire (FR)
(72) Inventeur: Joncoux, Jacques Olivier, 35700 Rennes (FR); Renson, François, 35137 Pleumeleuc (FR)
(74) Mandataire: Saint-Marc-Etienne, Christophe Andréas

(56) Documents cités:
- EP-A- 0 350 452
- EP-A- 0 979 973
- EP-A- 1 243 856
- CA-A- 2 350 619
- FR-A- 2 672 374
- GB-A- 1 463 909
- NL-A- 8 801 181
- US-A- 3 041 955
- US-A- 3 376 834
- US-A- 4 262 608
- PATENT ABSTRACTS OF JAPAN vol. 008, no. 020 (M-271), 27 janvier 1984 (1984-01-27) & JP 58 179722 A (MITSUBISHI DENKI KK), 21 octobre 1983 (1983-10-21)

## Description

La présente invention concerne un dispositif de terminaison pour conduit de fumée à double paroi.

Un conduit de fumée à double paroi est destiné à évacuer les gaz de combustion, d'une part, et à alimenter en air comburant, d'autre part, un ou plusieurs appareils de chauffage dits à combustion étanche, à combustible liquide ou gazeux.

Un appareil de chauffage dit à combustion étanche ne prélève pas de l'air dans son environnement direct mais à distance de l'endroit où il est installé. L'air est généralement prélevé à proximité de l'endroit, par exemple l'extérieur d'un bâtiment, où les fumées produites par la combustion peuvent être évacuées. C'est pourquoi il a été proposé, dans le cas d'appareils de chauffage à source d'air comburant distante d'utiliser un conduit à double paroi à tuyaux concentriques dans lequel un tuyau intérieur véhicule les fumées à évacuer et un tuyau extérieur véhicule l'air comburant vers l'appareil de chauffage en utilisant l'espace annulaire entre les parois du tuyau intérieur et du tuyau extérieur.

Les conduits de fumée à double parois existant à l'heure actuelle sont conçus de manière à ce qu'une partie de terminaison se trouvant, par exemple, sur le toit d'un bâtiment s'étende verticalement, le tuyau intérieur débouchant vers le haut pour permettre l'évacuation des gaz de combustion. Le tuyau extérieur débouche également vers le haut, mais son ouverture se trouve en dessous de l'ouverture du tuyau extérieur, de sorte que l'espace annulaire formant bouche d'arrivée d'air se trouve en dessous de l'ouverture du tuyau intérieur formant orifice d'évacuation des gaz de combustion. Le conduit de fumée comprend généralement un chapeau de protection installé au dessus de l'ouverture du tuyau intérieur, de manière à protéger cette ouverture tout en permettant l'évacuation des gaz de combustion. Un tel dispositif est décrit par le document US-A-3376834-A. Le conduit de fumée peut également comprendre une cloche fixée au dessus de l'ouverture du tuyau extérieur de sorte que l'air aspiré par l'ouverture annulaire entre le tuyau intérieur et le tuyau extérieur entre par dessous la cloche.

Un premier problème que posent les conduits de fumée à double paroi connus provient du fait que le gaz de combustion rejeté vers le haut par l'ouverture du tuyau intérieur peut néanmoins se mélanger avec le gaz comburant aspiré. Ce mélange peut se produire même si le gaz comburant est aspiré sous une cloche.

Un second problème que posent les conduits de fumée à double paroi connus provient du fait que l'humidité présente dans les gaz relativement chauds évacués par le tuyau intérieur peuvent se condenser puis geler lorsque ces gaz sont brutalement refroidis en arrivant à l'extérieur. Lorsque la température est basse, un amas de glace peut se former sur le conduit. Un tel amas de glace peut, d'une part, gêner le fonctionnement du conduit, par exemple en empêchant l'arrivée d'air dans le conduit, et, d'autre part, créer d'autres problèmes comme des chutes de glace.

La présente invention a notamment pour objet un conduit de fumée à double paroi permettant de résoudre les problèmes qui viennent d'être évoqués.

La présente invention concerne un dispositif de terminaison de conduit de fumée à double paroi pour appareil de chauffage, ledit conduit de fumée comprenant un tuyau intérieur véhiculant les fumées à évacuer et un tuyau extérieur véhiculant l'air comburant vers l'appareil de chauffage en utilisant l'espace annulaire entre les parois du tuyau intérieur et du tuyau extérieur, caractérisé en ce que ledit dispositif de terminaison comprend un tuyau intérieur et un tuyau extérieur concentriques, prolongeant respectivement ledit tuyau intérieur et ledit tuyau extérieur dudit conduit, en ce que ledit tuyau intérieur débouche vers le haut de sorte que son extrémité supérieure forme moyen de sortie des fumées, en ce que ledit tuyau extérieur entoure ledit tuyau intérieur sur sensiblement toute la hauteur de ce dernier, et en ce qu'un moyen d'entrée d'air comburant est ménagé sur la périphérie dudit tuyau extérieur à une hauteur telle que ledit moyen d'entrée d'air se trouve en dessous et à distance dudit moyen de sortie des fumées.

La distance entre les moyens d'entrée d'air et de sortie des fumées étant la plus importante possible, on limite grandement les risques de mélange entre les flux de gaz de combustion et d'air comburant. Etant donné que, par ailleurs, le tuyau extérieur continue à entourer le tuyau intérieur au dessus du moyen d'entrée d'air jusqu'au moyen de sortie des fumées, l'espace annulaire entre les parois de ces tuyaux peut servir de compartiment isolant permettant d'isoler thermiquement le conduit interne de l'air extérieur et est rempli d'un isolant thermique dans une zone commençant au dessus dudit moyen d'entrée d'air comburant et allant jusqu'à son extrémité supérieure.

Un premier élément en cloche vient obstruer l'espace annulaire entre lesdits tuyaux intérieur et extérieur au niveau de l'extrémité supérieure dudit tuyau extérieur.

Avantageusement, une couronne vient obstruer l'espace annulaire entre lesdits tuyaux intérieur et extérieur au dessus dudit moyen d'entrée d'air comburant.

Cette couronne ou anneau d'obturation permet d'orienter le flux d'air vers le bas et d'éviter les remontées d'air.

Avantageusement, ledit premier élément en cloche est fixé par emboîtement avec ledit tuyau intérieur.

Avantageusement, ledit premier élément en cloche est fixé par sertissage simultané de sa paroi et de la paroi dudit tuyau intérieur.

Avantageusement, ledit moyen d'entrée d'air est constitué d'une pluralité de trous ménagés sur la périphérie dudit tuyau extérieur.

Avantageusement, un second élément en cloche est fixé par sa partie supérieure à la périphérie dudit tuyau extérieur, juste en dessus dudit moyen d'entrée d'air, de manière à ce que ledit second élément en cloche s'étende autour du tuyau extérieur en regard dudit moyen d'entrée d'air.

Ainsi, le moyen d'entrée d'air est protégé, l'air aspiré par le moyen d'entrée d'air rentrant par le dessous de la cloche.

Avantageusement, ledit second élément en cloche est emboîté sur ledit tuyau extérieur.

Avantageusement, ledit second élément en cloche est fixé par sertissage simultané de sa paroi et de la paroi dudit tuyau extérieur.

Selon un autre aspect de la présente invention, ledit moyen de sortie de fumée est surmonté d'un moyen formant chapeau anti-refouleur comprenant une virole entourant ledit moyen de sortie de fumée et un casque disposé au dessus de ladite virole de manière à ce que la fumée s'échappe entre l'extrémité supérieure de ladite virole et la périphérie dudit casque.

Avantageusement, ledit casque comprend une paroi inférieure de forme tronconique se rétrécissant vers le bas qui se trouve en regard dudit moyen de sortie des fumées.

Avantageusement, une paroi de forme tronconique se rétrécissant vers le haut est ménagée autour de la partie supérieure dudit tube intérieur, l'angle d'inclinaison de cette paroi étant opposé à l'angle d'inclinaison de ladite paroi inférieure de forme tronconique dudit casque.

La disposition de ces deux parois tronconiques qui interviennent de part et d'autre de la virole, permet de former un ensemble aérodynamique facilitant la sortie des fumées tout en empêchant ces dernières de redescendre dans le conduit de cheminée par refoulement.

Avantageusement ledit casque est constitué d'une paroi supérieure et d'une paroi inférieure, un compartiment vide ou rempli d'un isolant thermique étant ménagé entre ces deux parois.

Ce compartiment isolant contribue à éviter la formation de condensation sous le casque du chapeau.

Avantageusement, ledit casque est d'une taille telle que la périphérie dudit casque constitue la partie dudit dispositif de terminaison la plus éloignée de l'axe dudit dispositif de terminaison.

Ainsi, les gouttelettes de condensation qui peuvent éventuellement se former au niveau de la périphérie du casque ou les gouttes d'eau provenant des eaux de pluie tombant sur le haut du casque sont suffisamment éloignées des zones qu'il convient de protéger d'une éventuelle formation de glace.

Les caractéristiques de l'invention mentionnées ci-dessus ainsi que d'autres apparaîtront plus clairement à la lecture de la description suivante d'un exemple de réalisation, ladite description étant faite en relation avec les dessins joints, parmi lesquels :
la Fig. 1 représente une vue en perspective avec arrachement en demi-coupe longitudinale d'un dispositif de terminaison selon l'invention ;
la Fig. 2 représente une vue partielle à plus grande échelle du dispositif de terminaison de la Fig. 1, montrant une partie supérieure de ce dispositif de terminaison avant fixation d'une cloche supérieure par expansion du tuyau intérieur ;
la Fig. 2 bis représente une vue similaire à celle de la Fig. 2 montrant la partie supérieure du dispositif de terminaison après fixation d'une cloche supérieure par expansion du tuyau intérieur ;
la Fig. 3 représente une vue partielle à plus grande échelle du dispositif de terminaison de la Fig. 1, montrant un ensemble d'éléments formant chapeau anti-refouleur de ce dispositif de terminaison ;
la Fig. 4 représente une vue globale des dispositifs des Figs. 2bis et 3 montés l'un sur l' autre ; et
la Fig. 5 représente une vue en élévation de côté du dispositif de terminaison de la Fig. 1 monté sur le toit d'un bâtiment.

Dans l'exemple de réalisation représenté sur les Figs. 1 à 5, la présente invention s'applique à un conduit de fumée à double paroi pour appareil de chauffage à combustion à source d'air comburant distante. Un tel conduit comprend un tuyau intérieur véhiculant les fumées vers l'extérieur d'un bâtiment, l'air destiné à alimenter l'appareil de chauffage circulant, lui, de l'extérieur du bâtiment vers l'appareil de chauffage, dans l'espace annulaire créé entre le tuyau intérieur et le tuyau extérieur. Généralement, un tel conduit est constitué de plusieurs éléments de conduit mis bout à bout. La présente invention concerne l'élément de conduit terminal dont une partie pourvue de moyens de sortie des fumées et d'entrée d'air comburant se trouve à l'extérieur du bâtiment.

En référence à la Fig. 1, un élément de conduit terminal 1 comprend globalement un tuyau intérieur 2 ouvert à son extrémité supérieure formant moyen de sortie de fumée 3, un tuyau extérieur coaxial 4 pourvu d'un moyen d'entrée d'air 5 se trouvant dans une zone d'entrée d'air située à une certaine distance au dessous de la zone de sortie des fumées, une cloche 6 fixée à la périphérie du tuyau extérieur 4 au niveau de la zone d'entrée d'air, une cloche 16 fixée à la périphérie du tuyau intérieur pour clore par le haut l'intervalle entre les tuyaux intérieur et extérieur, et un ensemble 8 coiffant la zone de sortie des fumées formant chapeau anti-refouleur constitué d'une virole 33 surmontée d'un casque 35.

Les tuyaux intérieur 2 et extérieur 4 sont chacun de forme générale cylindrique circulaire. Le tuyau extérieur 4 est d'un diamètre supérieur au diamètre du tuyau intérieur 2 de manière à laisser un espace annulaire 9 entre le tuyau intérieur 2 et le tuyau extérieur 4 suffisant pour permettre l'amenée d'air comburant à l'appareil de chauffage.

Ainsi qu'on le voit bien sur la Fig. 1, le tuyau intérieur 2 est plus long que le tuyau extérieur 4 et dépasse ce dernier en partie basse de l'élément de conduit terminal 1 ce qui facilite l'emboîtement de ce dernier sur le conduit de fumée. Ce tuyau intérieur 2 comprend à son extrémité inférieure un bord rentrant 21. L'extrémité supérieure du tuyau intérieur 2 débouchant vers le haut forme la zone de sortie des fumées 3.

Le tuyau extérieur 4 présente à son extrémité inférieure un bord rentrant 10 au dessus duquel est ménagé un jonc 11 en saillie vers l'extérieur. Ce jonc 11 est destiné à servir d'appui sur lequel vient porter l'extrémité supérieure du tuyau extérieur du conduit de fumée, la partie située entre le jonc 11 et le bord rentrant 10 étant adaptée à venir s'emboîter dans ce tuyau extérieur du conduit de fumée. Deux moyens de fixation à écrous 7 sertis à la même hauteur, opposés diamétralement, sur le tuyau 4 permettent la fixation de l'élément de conduit terminal 1 sur un solin de toiture 45, ainsi qu'on peut le voir sur la Fig. 5.

Un moyen d'entrée d'air comburant 5 est constitué d'une pluralité de trous ménagés en périphérie du tuyau extérieur 4. Cet ensemble de trous périphériques définit un moyen d'entrée d'air ou prise d'air 5 qui se trouve à une certaine distance de l'extrémité supérieure de l'élément de conduit terminal 1. Cette distance est prévue pour que la zone d'entrée d'air 5 se trouve le plus loin possible de la zone de sortie des fumées 3. Ainsi qu'on le voit bien sur la Fig. 5, lorsque l'élément de conduit terminal 1 est monté sur le toit d'un bâtiment, traversant une jupe tronconique 48 d'un solin de toiture 45, la zone d'entrée d'air 5 se trouve à proximité de l'extrémité supérieure de la jupe tronconique 48, dans la position la plus basse possible permettant une aspiration d'air extérieure.

Au dessus du moyen d'entrée d'air comburant 5 est ménagé un jonc en renfoncement vers l'intérieur 12. Ce jonc 12 a deux fonctions. Tout d'abord, il sert au sertissage de la cloche 6 sur le tuyau extérieur 4 ainsi qu'on le verra par la suite. Ensuite, il sert de support à une couronne 19 permettant l'obturation de l'espace annulaire 9 au dessus du moyen d'entrée d'air comburant 5.

Sur la partie supérieure du tuyau 4 est ménagé un jonc en saillie vers l'extérieur servant de support à la cloche 16 adaptée à venir obstruer l'espace annulaire 9 entre les tuyaux intérieur et extérieur au dessus du tuyau extérieur.

Avantageusement, l'espace annulaire 9 entre les tuyaux intérieur et extérieur est rempli d'un isolant thermique dans la zone située entre l'anneau 19 et l'extrémité supérieure du tuyau extérieur 4 recouvert par la cloche 16.

La cloche 6 comprend en son sommet une première partie cylindrique de diamètre légèrement supérieur au diamètre du tuyau extérieur 4 de manière à permettre un emboîtement de la cloche sur ce dernier puis, vers le bas, un évasement de forme tronconique 14 puis une seconde partie cylindrique 15 sur laquelle est ménagé un jonc en renfoncement vers l'intérieur permettant d'empêcher l'intrusion de volatiles dans le moyen d'entrée d'air et de rigidifier la cloche au niveau de son extrémité basse. La partie cylindrique supérieure permet, comme il est décrit ci-dessous, la fixation de la cloche à la périphérie du tuyau extérieur, juste en dessus de la zone d'entrée d'air, de manière à ce que la seconde partie cylindrique 15 s'étende autour du tuyau extérieur en regard des trous d'entrée d'air 5, à une distance suffisante pour permettre le passage de l'air par dessous la cloche.

La fixation de la cloche 6 sur le tuyau extérieur se fait par emboîtement du tuyau extérieur 4 dans la cloche 6 de sorte que la paroi extérieure du tuyau est plaquée contre la surface intérieure de la partie cylindrique supérieure de la cloche, puis par sertissage de cette partie cylindrique dans le jonc 12. Le sertissage est conduit au moyen d'un dispositif de sertissage de tube adapté à venir entourer le tuyau.

Ainsi qu'on le voit bien sur la Fig. 2, la cloche 16 comprend en son sommet une première partie cylindrique 20 de diamètre légèrement supérieur au diamètre du tuyau intérieur 2 de manière à permettre un emboîtement de la cloche sur ce dernier, puis, vers le bas, un évasement de forme tronconique 18 puis une seconde partie cylindrique 17 qui prend appui sur le jonc 13 du tuyau extérieur. L'inclinaison vers le haut de la paroi 18 contribue à améliorer les performances aérodynamiques du chapeau anti-refouleur.

La fixation de la cloche 16 sur le tuyau intérieur se fait par emboîtement du tuyau intérieur 2 dans la cloche 16 de sorte que la paroi extérieur du tuyau est plaquée contre la surface intérieure de la partie cylindrique 20, puis par expansion du tuyau intérieur. L'expansion est conduite au moyen d'un dispositif d'expansion de tube qu'on introduit dans le tuyau. La Fig. 2 montre l'assemblage du tuyau intérieur et de la cloche avant expansion et la Fig. 2bis montre cet assemblage après expansion. Ainsi qu'on le voit sur la Fig. 2bis, après expansion, le tuyau intérieur 2 comprend de haut en bas un premier bord évasé 25 vers l'extérieur puis une partie cylindrique 26 de plus grand diamètre que cette même partie avant expansion puis une partie en saillie vers l'extérieur formant intérieurement une gorge trapézoïdale 27. La déformation du tuyau intérieur 2 entraîne une déformation correspondante de la partie cylindrique 20 de la cloche 16, de sorte qu'est formée une clé mécanique entre le tuyau intérieur 2 et la cloche 16 permettant la fixation de cette dernière.

L'ensemble coiffant la zone de sortie des fumées forme un chapeau anti-refouleur. En référence à la Fig. 3, ce chapeau comprend globalement un cylindre de fixation 28, une virole 33 entourant la zone de sortie de fumées et un casque de chapeau 35 disposé au-dessus de ladite virole de manière à ce que la fumée s'échappe entre l'extrémité supérieure de ladite virole et la périphérie dudit casque, l'ensemble étant maintenu cohérent au moyen de pattes de liaison 32 soudées à ces différents éléments.

Le cylindre 28 a un diamètre sensiblement inférieur au diamètre de la partie supérieure du tuyau intérieur 2 après expansion ce qui permet l'emboîtement du cylindre dans ce tuyau. Il est bien entendu ouvert, prolongeant en pratique le tuyau intérieur 2 de manière à laisser sortir les fumées au niveau de son extrémité supérieure. L'extrémité inférieure du cylindre 28 est pourvue d'un bord rentrant vers l'intérieur 29 tandis que au niveau de l'extrémité supérieure de ce cylindre est ménagé un jonc en saillie vers l'extérieur 30 destiné à prendre appui sur le bord évasé 25 de l'extrémité supérieure du tuyau intérieur 2. Par ailleurs, une patte de fixation par enclipsage 24 est ménagée sur ce cylindre 28, cette patte étant destinée à venir en prise avec la gorge trapézoïdale 27 du tuyau intérieur 2. Le jonc 30 en appui sur le bord évasé 25 et la patte 24 en prise avec la gorge trapézoïdale 27 constituent une clé mécanique immobilisant le chapeau anti-refouleur sur le tuyau intérieur. Pour démonter le chapeau anti-refouleur, il faut repousser la patte 24 ce qui est possible au moyen d'un objet allongé comme un tournevis introduit à travers un percement 23 ménagé à cet effet sur la partie supérieure de la cloche 16, au niveau de la gorge trapézoïdale 27, ainsi qu'on peut le voir sur la Fig. 2bis.

Sur les parois intérieures du cylindre 28, au niveau de l'extrémité supérieure de ce dernier, sont soudées les pattes de liaison 32 préalablement formées de manière à servir de distanceur entre le cylindre 28 et la virole 33.

La virole 33 est de forme cylindrique et s'étend suivant l'axe de l'ensemble de l'élément de conduit terminal 1. Elle est d'un diamètre légèrement supérieur au diamètre extérieur de la cloche 16 et par conséquent au diamètre du tuyau extérieur 4. Des joncs 42 sont ménagés au niveau d'une partie inférieure et d'une partie supérieure de la virole 33. Ces joncs font saillie vers l'extérieur. La virole 33 entoure l'orifice de sortie des fumées, l'extrémité supérieure du cylindre 28 se trouvant entre les deux joncs 42, légèrement plus proche du jonc inférieur. Les pattes de liaison 32, venant du cylindre 28, remontent le long de la paroi intérieure de la virole à laquelle elles sont soudées. Cette virole forme corps du chapeau anti-refouleur. Elle est notamment destinée à protéger la sortie des fumées des rafales de vent et des entrées de pluie dans le tuyau intérieur 2.

Le casque 35 est composé d'une pièce inférieure et d'une pièce supérieure assemblées par soudure par point. La pièce inférieure 34 comporte, du centre vers la périphérie, un méplat horizontal 39, une partie tronconique 38 inclinée vers le haut puis, à la périphérie, un bord plat 37 légèrement incliné vers le bas formant une goutte d'eau. La pièce supérieure 36 est un disque dont la périphérie suit le bord descendant de la pièce inférieure 34.

La partie tronconique 38 décrit un angle identique à celui que décrit la partie tronconique 18 de la cloche 16 dans le sens opposé. Ces deux parties tronconiques opposées associées à la virole 33 forment un ensemble aérodynamique facilitant la sortie des fumées tout en empêchant ces dernières de redescendre dans le conduit de cheminée par refoulement.

Entre les deux pièces 34 et 36 est ménagé un compartiment 40 vide ou rempli d'un isolant thermique. Ce compartiment isolant contribue à éviter la formation de condensation sous le casque du chapeau.

Le casque 35 est maintenu au dessus de la virole 33 au moyen des pattes 32 soudées à la périphérie de la partie tronconique 38. Le diamètre de ce casque est supérieur au diamètre de la cloche 6 de façon à éloigner de l'ensemble de l'élément de conduit terminal les eaux de pluie tombant sur la pièce supérieure de ce casque.

Pour une meilleure compréhension, les dispositifs décrits aux Fig. 2bis et Fig.3 sont représentés de manière assemblée à la Fig. 4. Sur cette Fig., on remarque que le bord évasé 25 vient en contact avec le jonc 30 et que la patte 24 s'enclipse dans la gorge trapézoïdale 27. Ainsi, la virole 33 est solidement liée à la cloche 16.

La Fig. 5 représente l'installation de l'élément de conduit terminal 1 associé à un dispositif d'étanchéité sur le toit d'un bâtiment. Un système étanche de traversée de toiture 44 comprend un solin de toiture 45 formé d'une plaque d'embase 46 équipée d'une bavette souple ou malléable 47 à sa partie basse puis d'une jupe tronconique 48 soudée sur la plaque d'embase 46, d'un jonc 52 en renfoncement vers l'intérieur et de deux pattes 49 situées en regard l'une de l'autre de part et d'autre de la partie supérieure de la jupe tronconique, ces pattes étant percées chacune d'un orifice 50.

Les orifices 50 permettent la fixation par vissage de l'élément de conduit terminal 1 par l'intermédiaire des écrous 7 de cet élément 1. Ce système de fixation autorise un réglage angulaire suivant les différentes pentes du toit, le blocage définitif de l'élément de conduit étant assuré lors de l'emboîtement des éléments de conduit inférieurs. Le réglage angulaire du solin 45 est effectué par pivotement de la jupe tronconique 48 autour de l'axe de l'orifice 50 qui est situé dans un plan parallèle à celui du toit et dans une direction perpendiculaire à la direction de plus grande pente du toit. Ainsi, le solin 45 prend place sur le toit de manière ajustée.

Au dessus du solin 45, un larmier 51 formant une rejetée d'eau est serré sur le corps de l'élément de conduit terminal entre le solin 45 et la cloche de prise d'air 6. Ce larmier 51 évite l'entrée d'eau ou de volatiles à l'intérieur du solin 45.

## Revendications

1. Dispositif de terminaison de conduit de fumée à double paroi pour appareil de chauffage, comprenant un tuyau intérieur (2) et un tuyau extérieur (4) concentriques formant entre eux un espace annulaire (9), ledit tuyau intérieur débouchant vers le haut de sorte que son extrémité supérieure forme moyen de sortie des fumées (3), ledit tuyau extérieur dudit dispositif de terminaison entourant ledit tuyau intérieur sur sensiblement toute la hauteur de ce dernier, un moyen d'entrée d'air comburant (5) étant ménagé sur la périphérie dudit tuyau extérieur à une hauteur telle que ledit moyen d'entrée d'air se trouve en dessous et à distance dudit moyen de sortie des fumées, l'espace annulaire (9) étant rempli d'un isolant thermique dans une zone commençant au dessus dudit moyen d'entrée d'air comburant (5) et allant jusqu'à son extrémité supérieure, **caractérisé en ce qu'**un premier élément en cloche (16) vient obstruer l'espace annulaire (9) au niveau de l'extrémité supérieure dudit tuyau extérieur, ledit tuyau intérieur (2) comportant au niveau de l'extrémité supérieure dudit élément en cloche (16) une gorge (27) pouvant recevoir une patte de fixation par enclipsage (24) provenant d'un cylindre (28) placé au niveau de cette même extrémité, ladite patte de fixation par enclipsage (24) pouvant être retirée de ladite gorge (27) en y exerçant une pression au travers d'un percement (23) prévu à cet effet dans ladite gorge (27).

2. Dispositif selon la revendication 1, **caractérisé en ce qu'**une couronne (19) vient obstruer l'espace annulaire (9) entre lesdits tuyaux intérieur (2) et extérieur (4) au dessus dudit moyen d'entrée d'air comburant (5).

3. Dispositif selon la revendication 1 ou 2, **caractérisé en ce que** ledit premier élément en cloche (16) est fixé par emboîtement avec ledit tuyau intérieur (2).

4. Dispositif selon la revendication 3, **caractérisé en ce que** ledit premier élément en cloche (16) est fixé par sertissage simultané de sa paroi (20) et de la paroi (2) dudit tuyau intérieur.

5. Dispositif selon l'une quelconque des revendications précédentes, **caractérisé en ce que** ledit moyen d'entrée d'air (5) est constitué d'une pluralité de trous ménagés sur la périphérie dudit tuyau extérieur (4).

6. Dispositif selon l'une quelconque des revendications précédentes, **caractérisé en ce qu'**un second élément en cloche (6) est fixé par sa partie supérieure à la périphérie dudit tuyau extérieur (4), juste en dessus dudit moyen d'entrée d'air (5), de manière à ce que le corps (15) dudit second élément en cloche (6) s'étende autour du tuyau extérieur en regard dudit moyen d'entrée d'air.

7. Dispositif selon la revendication 6, **caractérisé en ce que** ledit second élément en cloche (6) est emboîté sur ledit tuyau extérieur (4).

8. Dispositif selon la revendication 7, **caractérisé en ce que** ledit second élément en cloche (6) est fixé par sertissage simultané de sa paroi et de la paroi dudit tuyau extérieur (4).

9. Dispositif selon l'une quelconque des revendications précédentes, **caractérisé en ce que** ledit moyen de sortie de fumée (3) est surmonté d'un moyen formant chapeau anti-refouleur (8) comprenant une virole (33) entourant ledit moyen de sortie de fumée et un casque (35) disposé au dessus de ladite virole de manière à ce que la fumée s'échappe entre l'extrémité supérieure de ladite virole et la périphérie dudit casque.

10. Dispositif selon la revendication 9, **caractérisé en ce que** ledit casque (35) comprend une paroi inférieure (38) de forme tronconique se rétrécissant vers le bas qui se trouve en regard dudit moyen de sortie des fumées (3).

11. Dispositif selon la revendication 10, **caractérisé en ce qu'**une paroi (18) de forme tronconique se rétrécissant vers le haut est ménagée autour de l'extrémité supérieure dudit tube intérieur (2), l'angle d'inclinaison de cette paroi étant opposé à l'angle d'inclinaison de ladite paroi inférieure (38) de forme tronconique dudit casque (35).

12. Dispositif selon l'une quelconque des revendications 9 à 11, **caractérisé en ce que** ledit casque (35) est constitué d'une paroi supérieure (36) et d'une paroi inférieure (38), un compartiment (40) vide ou rempli d'un isolant thermique étant ménagé entre ces deux parois.

13. Dispositif selon l'une quelconque des revendications 9 à 12, **caractérisé en ce que** ledit casque (35)est d'une taille telle que la périphérie dudit casque constitue la partie dudit dispositif de terminaison (1) la plus éloignée de l'axe dudit dispositif de terminaison.

14. Dispositif selon l'une quelconque des revendications précédentes, **caractérisé en ce qu'**il comporte un système étanche de traversée de toiture comprenant un solin de toiture (45) et un larmier (51).

15. Dispositif selon la revendication 14, **caractérisé en ce que** ledit solin de toiture (45) comporte un axe placé dans un plan parallèle à celui du toit et dans une direction perpendiculaire à la direction de plus grande pente du toit.

16. Dispositif selon l'une des revendications 14 ou 15, **caractérisé en ce que** ledit solin de toiture (45) comprend une jupe tronconique (48) fixée d'une part sur une plaque d'embase (46) munie d'une bavette (47) et d'autre part, sur un jonc (52) pourvu d'un système de fixation formé de pattes (49) comportant chacune un orifice (50) entourant ledit axe et prévu pour permettre le réglage de l'angle de la jupe tronconique (48) selon la pente du toit.

## Claims

1. Terminal device for a balanced flue for a heater, comprising concentric internal tube (2) and external tube (4) together forming an annular space (9), the said internal tube leading upwards such that its upper end forms a fume exit unit (3), the said external tube of the said terminal device encircling the said internal tube over perceptibly all of the height of the latter, a combustion air entrance unit (5) being arranged on the periphery of the said external tube at a height such that the said air entrance unit is positioned below and at a distance away from the said fume exit unit, the annular space (9) being filled with thermal insulation in a zone starting above the said combustion air entrance unit (5) and running as far as its upper end, **characterised in that** a first hood element (16) obstructs the annular space (9) at the upper end of the said external tube, the said internal tube (2) including, at the upper end of the said hood element (16), a neck (27) able to accept a clip mounting lug (24) coming from a cylinder (28) placed at the same end, the said clip mounting lug (24) being able to be withdrawn from the said neck (27) by exerting pressure through an opening (23) provide for the purpose in the said neck (27).

2. Device according to claim 1, **characterised in that** a ring (19) obstructs the annular space (9) between the said internal (2) and external (4) tubes above the said combustion air entrance unit (5).

3. Device according to claim 1 or 2, **characterised in that** the said first hood element (16) is fixed by nesting with the said internal tube (2).

4. Device according to claim 3, **characterised in that** the said first hood element (16) is fixed by simultaneous crimping of its wall (20) and the wall (2) of the said internal tube.

5. Device according to any one of the preceding claims, **characterised in that** the said air entrance unit (5) comprises a number of holes arranged on the periphery of the said external tube (4).

6. Device according to any one of the preceding claims, **characterised in that** a second hood element (6) is fixed by its upper part to the periphery of the said external tube (4), just above the said air entrance unit (5) such that the body (15) of the said second hood element (6) extends around the external tube opposite the said air entrance unit.

7. Device according to claim 6, **characterised in that** the said second hood element (6) is nested on the said external tube (4).

8. Device according to claim 7, **characterised in that** the said second hood element (6) is fixed by simultaneous crimping of its wall and the wall of the said external tube (4).

9. Device according to any one of the preceding claims, **characterised in that** the said fume exit unit (3) is surmounted by a unit forming an anti-backflow cap (8) comprising a collar (33) encircling the said fume exit unit and a cap (35) arranged above the said collar such that the fumes escape between the upper end of the said collar and the periphery of the said cap.

10. Device according to claim 9, **characterised in that** the said cap (35) comprises a tapered lower wall (38) tapering downwards and positioned opposite the said fume exit unit (3).

11. Device according to claim 10, **characterised in that** a tapered wall (18) tapering upwards is arranged around the upper end of the said internal tube (2), the angle of inclination of this wall being opposed to the angle of inclination of the said tapered lower wall (38) of the said cap (35).

12. Device according to any one of claims 9 to 11, **characterised in that** the said cap (35) comprises an upper wall (36) and a lower wall (38) and a compartment (40) which is empty or filled with thermal insulation and arranged between these two walls.

13. Device according to any one of claims 9 to 12, **characterised in that** the said cap (35) is of a size such that the periphery of the said cap constitutes the part of the said terminal device (1) which is furthest from the axis of the said terminal device.

14. Device according to any one of the preceding claims, **characterised in that** it includes a sealed roof insertion system comprising flashing (45) and a drip moulding (51).

15. Device according to claim 14, **characterised in that** the said flashing (45) includes an axis placed in a plane parallel to that of the roof and in a direction perpendicular to the direction of the greatest roof slope.

16. Device according to one of claims 14 or 15, **characterised in that** the said flashing (45) comprises a tapered skirt (48) fixed on the one hand to a base plate (46) fitted with a bib (47) and on the other hand to a circlip (52) fitted with a fixing system using lug (49), each having an orifice (50) encircling the said axis and intended to allow for adjustment of the angle of the tapered skirt (48) according to the slope of the roof.

## Patentansprüche

1. Vorrichtung zum Abschluss eines doppelwandigen Rauchleitungsrohres für ein Heizgerät, umfassend ein konzentrisches inneres Rohr (2) und ein äußeres Rohr (4), welche zwischen sich einen Ringraum (9) bilden, wobei das innere Rohr oben offen ist, derart, dass sein oberes Ende ein Rauchaustrittsmittel (3) bildet, wobei das äußere Rohr der Abschlussvorrichtung das innere Rohr auf im wesentlichen dessen gesamter Höhe umgibt, wobei ein Mittel zum Einlass der Verbrennungsluft (5) auf dem Umfang des äußeren Rohres so weit oben angeordnet ist, dass sich das Lufteinlassmittel unterhalb und im Abstand von dem Rauchaustrittsmittel befindet, wobei der ringförmige Zwischenraum (9) in einem Bereich beginnend oberhalb des Eintrittsmittels für die Verbrennungsluft (5) und verlaufend bis zu seinem oberen Ende mit einem thermischen Isoliermittel ausgefüllt ist, **dadurch gekennzeichnet, dass** ein erstes Glockenelement (16) den ringförmigen Zwischenraum (9) auf dem Niveau des oberen Endes des äußeren Rohres absperrt, wobei das innere Rohr (2) auf dem Niveau des oberen Endes des Glockenelementes (16) eine Hohlkehle (27) aufweist, welche eine Befestigungslasche mit Rastverschluss (24) aufnehmen kann, die sich von einem Zylinder (28) erstreckt, der auf dem Niveau desselben Endes platziert ist, wobei die Befestigungslasche mit Rastverschluß (24) durch Ausübung von Druck durch einen Durchbruch (23), der zu diesem Zweck in der Hohlkehle (27) vorgesehen ist, aus der Hohlkehle (27) herausgedrückt werden kann.

2. Vorrichtung nach Anspruch 1, **dadurch gekennzeichnet, dass** ein Kranz (19) den ringförmigen Zwischenraum (9) zwischen dem inneren Rohr (2) und dem äußeren Rohr (4) oberhalb des Eintrittsmittels für die Verbrennungsluft (5) absperrt.

3. Vorrichtung nach Anspruch 1 oder 2, **dadurch gekennzeichnet, dass** das erste Glockenelement (16) durch Verschachtelung an dem Innenrohr (2) fixiert ist.

4. Vorrichtung nach Anspruch 3, **dadurch gekennzeichnet, dass** das erste Glockenelement (16) durch simultane Sickenbildung mit seiner Wand (20) und der Wand (2) des Innenrohres fixiert ist.

5. Vorrichtung nach einem der vorangehenden Ansprüchem **dadurch gekennzeichnet, dass** das Eintrittsmittel für die Verbrennungsluft (5) aus mehreren über den Umfang des Außenrohres (4) verteilt angeordneten Löchern besteht.

6. Vorrichtung nach einem der vorangehenden Ansprüche, **dadurch gekennzeichnet, dass** ein zweites Glockenelement (6) mit seinem oberen Teil am Umfang des Außenrohres (4) direkt oberhalb des Lufteinlassmittels (5) fixiert ist, derart, dass sich der Korpus (15) des zweiten Glockenelements (6) um das Außenrohr herum - und dem Lufteinlassmittel gegenüberliegend - erstreckt.

7. Vorrichtung nach Anspruch 6, **dadurch gekennzeichnet, dass** das zweite Glockenelement (6) auf das Außenrohr (4) aufgesteckt ist.

8. Vorrichtung nach Anspruch 7, **dadurch gekennzeichnet, dass** das zweite Glockenelement (6) durch simultanes Versicken seiner Wand und der Wand des Außenrohres (4) fixiert ist.

9. Vorrichtung nach einem der vorangehenden Ansprüche, **dadurch gekennzeichnet, dass** das Rauchaustrittsmittel (3) von einem Mittel abgedeckt ist, das die stauhindernde Abdeckung (8) bildet, welche einen Ring (33) umfasst, der das Rauchaustrittsmittel und eine oberhalb des Ringes angeordnete Haube (35) umgibt, derart, dass der Rauch zwischen dem oberen Ende des Ringes und dem Umfang der Haube entweicht.

10. Vorrichtung nach Anspruch 9, **dadurch gekennzeichnet, dass** die Haube (35) eine untere, sich konisch nach unten verjüngende Wand (38) umfasst, welche dem Rauchaustrittsmittel (3) gegenüberliegend angeordnet ist.

11. Vorrichtung nach Anspruch 10, **dadurch gekennzeichnet, dass** eine sich nach oben verjüngende konische Wand (18) um das obere Ende des Innenrohres (2) herum angeordnet ist, wobei der Neigungswinkel dieser Wand entgegengesetzt dem Neigungswinkel der unteren, konischen Wand (38) der Haube (35) ausgebildet ist.

12. Vorrichtung nach einem der Ansprüche 9 bis 11, **dadurch gekennzeichnet, dass** die Haube (35) aus einer oberen Wand (36) und einer unteren Wand (38) gebildet ist, wobei sich ein leerer oder mit einem thermischen Isoliermittel gefüllter Raum (40) zwischen diesen beiden Wänden befindet.

13. Vorrichtung nach einem der Ansprüche 9 bis 12, **dadurch gekennzeichnet, dass** die Haube (35) so groß bemessen ist, dass der Umfang dieser Haube den Teil der Abschlussvorrichtung (1) bildet, der am weitesten von der Achse der Abschlussvorrichtung entfernt ist.

14. Vorrichtung nach einem der vorangehenden Ansprüche, **dadurch gekennzeichnet, dass** sie ein durchtrittsdichtes Abdecksystem mit einem Dachanschluss (45) und einer Kranzleiste (51) umfasst.

15. Vorrichtung nach Anspruch 14, **dadurch gekennzeichnet, dass** der Dachanschluss (45) in einer Achse verläuft, die in einer Ebene parallel zu derjenigen des Daches liegt und senkrecht zur größten Neigung des Daches angeordnet ist.

16. Vorrichtung nach einem der Ansprüche 14 oder 15, **dadurch gekennzeichnet, dass** der Dachanschluss (45) eine konische Schürze (48) umfasst, welche einerseits mit einer mit einem Trauflappen (47) versehenen Sockelplatte (46) verbunden ist und andererseits eine Hohlkehle (52) aufweist, die mit einem Befestigungssystem in Form von Laschen (49) versehen ist, die jeweils eine Öffnung (50) besitzen, welche die Achse umgeben und dazu bestimmt sind, den Winkel der konischen Schürze (48) entsprechend der Neigung des Daches zu regulieren.
